# EUROPÄISCHE PATENTSCHRIFT

(11) **EP 0 212 346 B1**
(45) Veröffentlichungstag und Bekanntmachung des Hinweises auf die Patenterteilung: **18.04.1990**
(21) Anmeldenummer: 86110335.6
(22) Anmeldetag: 26.07.1986
(51) Int. Cl.: B42F 15/00

(54) **Schriftgutbehälter**
Container for documents
Récipient pour documents

(30) Priorität: 30.08.1985 DE 3530977
(43) Veröffentlichungstag der Anmeldung: 04.03.1987
(73) Patentinhaber: Firma Louis Leitz, D-70469 Stuttgart (DE)
(72) Erfinder: Steiner, Moritz, D-7000 Stuttgart 1 (DE); Würthner, Roland, D-7000 Stuttgart 61 (DE)
(74) Vertreter: Patentanwälte Dr. Ing. Eugen Maier Dr. Ing. Eckhard Wolf

(56) Entgegenhaltungen:
- DE-A- 1 937 489
- DE-A- 2 419 850
- DE-A- 2 807 241
- US-A- 3 152 716
- US-A- 3 272 379

## Beschreibung

Die Erfindung betrifft einen Behälter zur Aufnahme von Schriftgut mit zwei um eine horizontale, im Bodenbereich angeordnete Scharnierachse begrenzt in eine Schließstellung und eine Öffnungsstellung gegeneinander verschwenkbaren, Schalen gleicher Abmessungen bildenden Behälterhälften, in deren Öffnungsstellung ein den Zugriff in den Behälter ermöglichender Öffnungssektor gebildet wird.

Es ist bereits ein Behälter dieser Art bekannt (DE-A 2 807 241), der aus zwei im wesentlichen gleichen, gelenkig miteinander verbundenen Hälften besteht. Im Inneren dieses Behälters sind Tragschienen zur Aufnahme von Hängeheftern angeordnet, an denen ihrerseits die Rastorgane angebracht sind, die in der Öffnungsstellung einrasten und damit das weitere Aufschwenken der Behälterhälften verhindern.

Weiter ist es bei einem zweiteiligen Behälter an sich bekannt, die beiden Behälterhälften mit überstehenden, als Rastorgane dienenden Vorsprüngen zu versehen (US-A 3 272 379). Die Vorsprünge befinden sich dort im Inneren des Behälters in der Nähe des Scharniers und behindern dadurch das Einlegen von losem Schriftgut. Bei einem anderen zweiteiligen Behälter ist es an sich bekannt, die beiden Behälterhälften vollkommen gleich auszubilden und dadurch die Werkzeug- und Herstellungskosten zu senken (US-A 3 152 716).

Der Erfindung liegt die Aufgabe zugrunde, den bekannten Behälter der eingangs angegebenen Art dahingehend zu verbessern, daß seine gegeneinander verschwenkbaren Hälften einfacher herstellbar sind und daß er als Hängebehälter mit leichtem Zugang für das in ihm befindliche Schriftgut geeignet ist.

Zur Lösung dieser Aufgabe wird gemäß der Erfindung folgende Merkmalskombination vorgeschlagen:
- Die beiden Behälterhälften weisen in ihrem oberen Bereich ihrer Stimseitenteile über deren Fläche hakenartig überstehende Vorsprünge auf;
- es sind Rastorgane vorgesehen, die das Verschwenken der Behälterhälften mindestens in der Öffnungsstellung begrenzen;
- das eine Stirnseitenteil einer Behälterhälfte weist ein in der Ebene des Stimseitenteils über dieses überstehendes zungenartiges Organ auf, das zwischen zwei senkrechten Stegen des anderen Stimseitenteils gleitet;
- beide Behälterhälften sind als vollkommen gleiche Teile ausgebildet.

Gemäß einer vorteilhaften Ausgestaltung der Erfindung weist das zungenartig ausgebildete Rastorgan des einen Stimseitenteils an seinem vorderen Ende einen seitlichen Nocken auf, der in eine Längsaussparung des einen Stegs des anderen Stirnseitenteils eingreift. Die Längsaussparung des einen Stegs kann dabei an ihrem der anderen Behälterhälfte zugewandten Ende eine dem Nocken eine als Rast dienende Vertiefung aufweisen.

Zur Montageerleichterung weist der innere Steg zweckmäßig an seinem der anderen Behälterhälfte zugewandten Ende eine dem Nocken des zungenartigen Organs entsprechende Aussparung auf.

Die über die Stirnseitenteiie überstehenden Vorsprünge sind vorteilhafterweise griffschalenartig ausgebildet.

In der Zeichnung ist ein Ausführungsbeispiel der Erfindung in schematischer Weise dargestellt. Es zeigen
Fig. 1 eine Stirnseitenansicht des geöffneten Behälters;
Fig. 2 eine Draufsicht auf die Innenseite einer Behälterhälfte in Richtung des Pfeils II gesehen.

Der Behälter besteht aus zwei vollkommen gleichen, mit demselben Werkzeug herstellbaren, vorzugsweise aus Kunststoff gefertigten schalenförmigen Hälften 1, 2, an deren Stirnseitenteilen 11, 21 über diese auskragende, als Griffschalen dienende Vorsprünge 16 bzw. 26 vorgesehen sind, die einen geschlossenen Stehbord bilden. An den einander gegenüberliegenden Rändern der den Boden des Behälters 1 bildenden Teile der Behälterhälften sind versetzt gegeneinander angeordnete, ineinander greifende Scharnierglieder 13 angeformt, die als Hohlzylinder mit in Richtung der Scharnierachse um 180_{°} gegeneinander versetzten Wanddurchbrüchen ausgebildet sind. Durch die Scharnierglieder ist eine Scharnierstange 3 hindurchgesteckt.

In der Höhe des Vorsprungs 26 der Behälterhälfte 2 ist eine Zunge 24 angeformt, die an ihrem vorderen Ende einen seitlich überstehenden Nocken 25 trägt. Eine gleich ausgebildete Zunge 24 ist an der anderen Behälterhälfte 1 an dem in Fig. 1 nicht sichtbaren Stirnseitenteil angeformt.

Die Zunge 24 ist im Zwischenbereich zwischen zwei senkrechten Stegen 17, 17', im Vorsprung 16 der jeweils anderen Behälterhälfte geführt und greift mit ihrem überstehenden Nocken 25 in eine gebogene Längsaussparung 14 ein, die an ihrem der anderen Behälterhälfte zugewandten Ende eine Erweiterung 15 aufweist. Bei geöffnetem Behälter rastet der Nocken 25 der Zunge 24 an diesem Ende der Längsaussparung 14 ein. Um die Zunge 24 mit ihrem Nocken 25 in die Längsaussparung 14 einführen zu können, ist am zugehörigen Steg 17', eine entsprechende Aussparung vorgesehen.

Die griffschalenartigen Vorsprünge 16, 26 stehen bei dem in der Zeichnung dargestellten Ausführungsbeispiel über die Oberkante der in Fig. 2 mit 12 bezeichneten Breitseite der Behälterhälften über und sind dabei über die schräg nach oben weisenden Verlängerungen 18 mit den Breitseitenteilen 12 verbunden. Die Behälterhälften können jedoch auch so ausgebildet werden, daß die Vorsprünge 16, 26 unterhalb der Oberkante der Breitseitenteile 12 liegen. Die Vorsprünge 16, 26 dienen insbesondere dazu, den Schriftgutbehälter in einem Regal mit in gleicher Höhe befindlichen Tragschienen oder in einem entsprechend ausgestatteten Zug eines Schreibtisches aufhängen zu können.

## Patentansprüche

1. Behälter zur Aufnahme von Schriftgut mit zwei um eine horizontale, im Bodenbereich angeordnete Scharnierachse begrenzt in eine Schließstellung und eine Öffnungsstellung gegeneinander verschwenkbaren, Schalen gleicher Abmessung bildenden Behälterhälften, in deren Öffnungsstellung ein den Zugriff in den Behälter ermöglichender Offnungssektor gebildet wird, dadurch gekennzeichnet, daß die beiden Behälterhälften (1, 2) im oberen Bereich ihrer Stirnseitenteile (11, 21) über deren Fläche hakenartig überstehende Vorsprünge (16, 26) sowie das Verschwenken der Behälterhälften (1, 2) mindestens in der Öffnungsstellung begrenzende Rastorgane (14, 25) aufweisen, daß das eine Stirnseitenteil (21) einer Behälterhälfte (2) ein in der Ebene des Stirnseitenteils (21) über dieses überstehendes zungenartiges Organ (24) aufweist, das zwischen zwei senkrechten Stegen (17, 17') des anderen Stirnseitenteils (11) gleitet, und daß beide Behälterhälften (1, 2) als vollkommen gleiche Teile ausgebildet sind.

2. Behälter nach Anspruch 1, dadurch gekennzeichnet, daß das zungenartige Organ (24) des einen Stirnseitenteils (21) an seinem vorderen Ende einen seitlichen, vorzugsweise nach außen weisenden Nocken (25) aufweist, der in eine Längsaussparung (14) des einen Stegs (17) des anderen Stirnseitenteils (11) eingreift.

3. Behälter nach Anspruch 2, dadurch gekennzeichnet, daß der Nocken (25) an dem der anderen Behälterhälfte zugewandten Ende der Längsaussparung (14) des einen Stegs (17) einrastbar ist.

4. Behälter nach einem der Ansprüche 1 bis 3, dadurch gekennzeichnet, daß der innere Steg (17') an seinem der anderen Behälterhälfte (2) zugewandten Ende eine dem Nocken (25) des zungenartigen Organs (24) entsprechende Aussparung aufweist.

5. Behälter nach einem der Ansprüche 1 bis 4, dadurch gekennzeichnet, daß die Vorsprünge (16, 26) griffschalenartig ausgebildet sind.

## Claims

1. A container for receiving documents, wherein two container halves are adapted to limitedly swivel with respect to one another into a closed position and an open position about a horizontal hinge axis disposed in the base area, said container halves constituting shells with identical dimensions which when opened form an opening sector allowing access into the container, characterised in that in the upper region of their end face portions (11, 21) both container halves (1, 2) have projections (16, 26) which protrude in the manner of hooks over the surface of said portions, and locking members (14, 25) which limit the swivel of the container halves (1, 2) at least in the open position, in that one end face portion (21) of one container half (2) has a tab-like member (24) which protrudes in the plane of the end face portion (21) beyond the latter and slides between two vertical crosspieces (17, 17') of the other end face portion (11), and that the two container halves (1, 2) are completely identical parts.

2. The container according to claim 1, characterised in that the tab-like member (24) of one end face portion (21) has on its front end a lateral, preferably outwardly pointing cam (25), which engages in a longitudinal recess (14) of one crosspiece (17) of the other end face portion (11).

3. The container according to claim 2, characterised in that the cam (25) is adapted to latch on the end of the longitudinal recess (14) of one crosspiece (17) that is nearest the other container half.

4. The container according to one of claims 1 to 3, characterised in that on its end nearest the other container half (2) the inner crosspiece (17') has a recess corresponding to the cam (25) of the tab-like member (24).

5. The container according to one of claims 1 to 4, characterised in that the projections (16, 26) are grippable shells.

## Revendications

1. Récipient destiné à recevoir des documents et comportant deux moitiés de récipient qui, formant coquilles de mêmes dimensions, peuvent basculer l'une par rapport à l'autre de façon limitée, autour d'un axe d'articulation horizontal disposé au niveau de son fond, dans une position fermée et une position ouverte, et dans la position ouverte desquelles est formé un secteur d'ouverture permettant l'accès à l'intérieur du récipient, caractérisé en ce que les deux moitiés (1, 2) du récipient présentent, dans la région supérieure de leurs parties (11, 21) formant côté frontal, des saillies (16, 26) dépassant à la manière de crochets de la surface de ces dernières ainsi que des organes d'arrêt (14, 25) limitant le basculement des moitiés (1, 2) au moins dans la position ouverte, en ce que l'une (21) des parties formant côté frontal d'une moitié de récipient (2) présente un organe (24) en forme de languette qui dans le plan de la partie (21) formant côté frontal dépasse de celle-ci et qui glisse entre deux barrettes verticales (17, 17') de l'autre partie (11) formant côté frontal, et en ce que deux moities (1, 2) du récipient sont réalisées en tant qu'éléments constitutifs parfaitement identiques.

2. Récipient selon la revendication 1, caractérisé en ce que l'organe (24) en forme de languette de l'une (21) des parties formant côté frontal présente à son extrémité antérieure un ergot latéral (25) orienté de préférence vers l'extérieur et qui s'engage dans un évidement longitudinal (14) de l'une (17) des barrettes de l'autre partie (11) formant côté frontal.

3. Récipient selon la revendication 2, caractérisé en ce que l'ergot (25) peut venir en prise au niveau de l'extrémité, située du côté de l'autre moitié de récipient (2), de l'évidement longitudinal (14) de l'une (17) des barrettes.

4. Récipient selon l'une quelconque des revendications précédentes, caractérisé en ce que la barrette intérieur (17') présenté, son extrémité située du côté de l'autre moitié (2) du récipient, un évidement correspondant à l'ergot (25) de l'organe (24) en forme de languette.

5. Récipient selon l'une quelconque des revendications précédentes, caractérisé en ce que les saillies (16, 26) sont réalisées à la manière de coquilles d'accrochage.
